# EUROPÄISCHE PATENTSCHRIFT

(11) **EP 0 337 016 B1**
(45) Veröffentlichungstag und Bekanntmachung des Hinweises auf die Patenterteilung: **27.04.1994**
(21) Anmeldenummer: 88121475.3
(22) Anmeldetag: 22.12.1988
(51) Int. Cl.: H01R 25/14, F21V 21/14, F21V 21/34, F21P 5/00

(54) **Fachwerkartige Stromschienen-Anordnung für Beleuchtungszwecke**
Framework-like bus bar device for lighting purpose
Dispositif de barre-omnibus à colombages à destination d'éclairage

(30) Priorität: 15.03.1988 DE 3808570
(43) Veröffentlichungstag der Anmeldung: 18.10.1989
(73) Patentinhaber: ERCO Leuchten GmbH, D-58507 Lüdenscheid (DE)
(72) Erfinder: Fleetwood, Roy St John's Innovation Centre, Cambridge CB4 4 WS (GB)
(74) Vertreter: Ostriga, Harald

(56) Entgegenhaltungen:
- EP-A- 0 033 769
- DE-A- 2 915 502
- DE-A- 2 948 954
- DE-U- 8 410 641

## Beschreibung

Die Erfindung betrifft eine fachwerkartige Stromschienen-Anordnung, wie sie durch die DE-A-29 15 502 bekanntgeworden ist.

Bei der fachwerkartigen Stromschienen-Anordnung gemäß DE-A-29 15 502 sind jeweils zwei Stromschienen in aufrechter Anordnung fuß- und kopfseitig über besondere Fuß- und Kopfverbindungsstücke aneinandergehalten. Zwei derartige Stromschienen-Doppelsäulen sind über zwei gleichlange sich horizontal erstreckende, aus zwei Halbschalen zusammengesetzte Binder aneinander befestigt. Dieses geschieht so, daß endstirnseitig eines jeden Binders vorgesehene Einsatzstücke in den Schlitz der Stromschiene, also in den Adapteraufnahmekanal eingreifen, welcher bekanntlich die Kupfer-Leiterschienen enthaltenden, relativ empfindlichen Isolierstoffträger aufnimmt. Zwischen den binderseitigen Befestigungsstellen sind die Adapter von Strahlerleuchten in den Adapteraufnahmekanal eingesteckt, welche dazu dienen sollen, beispielsweise an den Bindern gehaltene Exponate zu beleuchten.

Die durch die DE-A-29 15 502 bekannte fachwerkartige Stromschienen-Anordnung ist sowohl hinsichtlich ihrer Tragfähigkeit als auch hinsichtlich ihrer Verwendungsfähigkeit begrenzt. Indes wurde mit dieser bekannten fachwerkartigen Stromschienen-Anordnung bereits ein grundsätzlicher Weg gewiesen, Stromschienen nicht nur als Tragelement von Leuchten zu benutzen, sondern darüber hinaus in eine fachwerkartige Tragkonstruktion einzugliedern.

Ausgehend von der fachwerkartigen Stromschienen-Anordnung gemäß der DE-A-29 15 502, liegt der Erfindung die Aufgabe zugrunde, die bekannte fachwerkartige Stromschienen-Anordnung so weiterzuentwickeln, daß diese bei erweiterten Anwendungsmöglichkeiten zugleich eine wesentlich höhere Tragfähigkeit mit der Möglichkeit, auch große Spannweiten frei zu überbrücken, besitzt. Diese Aufgabe ist entsprechend den Merkmalen des Patentanspruchs 1 gelöst worden.

Dadurch, daß entsprechend der Erfindung die Befestigungsnuten der beiden Hohlprofile einander zugekehrt sind, wobei die beiden Befestigungsnuten der Anbringung von die beiden Hohlprofile aneinander befestigenden Verbindungsteilen dienen, steht der Adapteraufnahmekanal der Stromschiene allein elektrischen Einspeisungs- oder Entnahmezwecken zur Verfügung. Die Erfindung schafft daher eine Trennung von Trag- bzw. Befestigungsfunktion und elektrischer Versorgungsfunktion, letztere insbesondere von Leuchten. Auf diese Weise können beide Funktionen einander nicht behindern, wie es z.B. beim Gegenstand der DE-A-29 15 502 der Fall ist. Dort dient nämlich der Adapteraufnahmekanal sowohl der Stromentnahme mittels eines Adapters als auch der Befestigung zweier schlitzrohrartiger Hohlprofile eines Hohlprofilpaars aneinander.

Entsprechend der Erfindung können demnach ungehindert von druckempfindlichen Isolierstoffträgern in den hohlprofilseitigen rein metallischen Befestigungsnuten wesentlich größere Kräfte übertragen werden, als dies beim Gegenstand der DE-A-29 15 502 möglich ist. Die Stromschiene entsprechend der DE-A-29 15 502 weist zwar an ihrer der axialen Schlitzöffnung (Adapteraufnahmekanal) diametral gegenüberliegenden Außenseite eine axiale Befestigungsnut auf, jedoch dient diese Befestigungsnut lediglich der Aufnahme von Befestigungsteilen zur deckenseitigen Seil- oder Pendelrohrhalterung, nicht aber der Befestigung zweier Stromschienen aneinander (S.DE-A-29 15 502 S.5 Abs. 3; S.9 Abs.4) Befestigungsnuten an Stromsihienen sind durch die DE-C2-28 10 681 an sich bekannt.

Im Unterschied zu dem aus zwei Stromschienen und zwei Querbindern bestehenden, seinerzeit für begrenzte Einsatzzwecke zwar hinreichenden, ansonsten aber relativ labilen Fachwerk-Modul entsprechend der DE-A-29 15 502 ist entsprechend der Erfindung ein starres Verbindungsteil geschaffen worden, dessen Befestigungsbereiche mindestens im Viereck angeordnet sind, also - im Unterschied zum Fachwerk-Modul gemäß der DE-A-29 15 502 - bezüglich ein- und desselben Hohlprofils in statisch günstiger Weise weit auseinanderliegen. Das starre Verbindungsteil kann entweder plattenförmig oder aber entsprechend anderen Erfindungsmerkmalen kreuzförmig, insbesondere nach der Art eines Schrägstreben enthaltenden Andreaskreuzes, ausgebildet sein.

Ein erfindungsgemäßes Fachwerk-Modul ist daher so aufgebaut, daß in horizontaler Anordnung eines solches Moduls, bei welchem jedoch die beiden Hohlprofile des Hohlprofilpaars vertikal übereinander- oder nebeneinanderliegen (vergleichbar einem I-Träger) z.B. das obere Hohlprofil bei Belastung den Druckgurt und das untere Hohlprofil den Zuggurt bildet.

Derartige erfindungsgemäße Fachwerk-Module können axial aufeinanderfolgend angeordnet und hierbei an den Stirnseiten ihrer Hohlprofile zug- und druckfest miteinander gekuppelt sein. Durch zug- und druckfest in die Hohlprofile eingesteckte und dort außerdem befestigte Einsatzstücke ist gewährleistet, daß mit den erfindungsgemäßen Fachwerk-Modulen sehr große Spannweiten überbrückt werden können.

Die erfindungsgemäßen Fachwerk-Module können insgesamt eine fachwerkartige Rasterstruktur oder aber - in Parallelanordnung gleichartiger Fachwerk-Module nebeneinander - bei entsprechender Querverbindung kastenartige Träger bilden. Mit den erfindungsgemäßen Fachwerk-Modulen können beispielsweise Portale bzw. Portalgruppen oder auch fachwerkartige Deckengebilde geschaffen werden. Die erfindungsgemäßen Fachwerk-Module lassen sich mit besonderem Vorteil in Ausstellungshallen anwenden. Hier können mit den erfindungsgemäßen Fachwerk-Modulen individuelle Raumstrukturen mit zusätzlicher Tragfunktion geschaffen werden, die eine Beleuchtung selbst größerer Exponate von allen Richtungen, insbesondere auch von oben her - und außerdem eine Raumtrennfunktion erlauben.

Weitere Erfindungsmerkmale sind den Unteransprüchen zu entnehmen.

In den Zeichnungen sind bevorzugte Ausführungsbeispiele entsprechend der Erfindung näher dargestellt, es zeigen:
Fig. 1 einen Teilbereich einer fachwerkartigen Stromschienen-Anordnung, bei welcher sich Fachwerk-Module zweier unterschiedlicher Querweiten an einer Stoßstelle zwischen zwei Modulen quer durchdringen, und zwar etwa entsprechend einer in Fig. 2 gestrichelt angedeuteten Einkreisung in Blickrichtung des mit I bezeichneten Ansichtspfeils, wobei
Fig. 2 in perspektivischer Darstellung einen Teilbereich einer etwa rasterartigen Fachwerkstruktur mit Säulenauflagerung zeigt,
Fig. 3 einen Teilbereich eines Portals einer etwa kastenartigen Fachwerkstruktur,
Fig. 4 einen teilweisen Vertikalschnitt etwa entsprechend der in Fig. 3 mit IV bezeichneten Einkreisung, wobei jedoch in Fig. 4 eine um 180° um die Längsachse x eines Fachwerk-Moduls gedrehte Anordnung gezeigt ist,
Fig. 5 einen Schnitt etwa entsprechend der in Fig. 4 mit V-V bezeichneten Schnittlinie, und
Fig. 6 in Anlehnung an die Darstellung gemäß Fig. 1 eine elektrische Einspeisung im Bereich einer Stoßstelle zwischen Stromschienen.

In Fig. 1 sind ein Fachwerk-Modul größerer Querweite mit M₁ und ein Fachwerk-Modul geringerer Querweite mit M₂ bezeichnet. Die Fachwerk-Module M₁, M₂ (s. M₂ stoßen an den mit S bezeichneten Stoßstellen gegeneinander.

Jedes Fachwerk-Modul M₁ und M₂ weist ein Hohlprofilpaar auf, welches aus zwei Stromschienen 10 besteht. Diese Stromschienen 10 werden entsprechend den unterschiedlichen Querweiten W₁ (größere Querweite) und W₂ (geringere Querweite) mittels unterschiedlicher Verbindungsteilen K₁, K₂ voneinander distanziert befestigt. Die Verbindungsteile der Fachwerk-Module M₁ sind mit K₁ und die Verbindungsteile der Fachwerk-Module M₂ mit K₂ bezeichnet.

Jedes Verbindungsteil K₁, K₂ besteht aus zwei nach Art eines Andreaskreuzes angeordneten Schrägstreben 11, 12, welche in derselben Ebene angeordnet sind und wegen ihrer im mittigen Knotenbereich 13 einstückig-stoffschlüssigen Verbindung ein insgesamt starres Bauteil darstellen.

Die demnach als Verbindungskreuze K₁ (großes Verbindungskreuz) und K₂ (kleineres Verbindungskreuz) ausgebildeten Verbindungsteile sind einstückig-stoffschlüssig zusammenhängende Leichtmetall-Druckgußteile, wobei der Querschnitt der Schrägstreben 11, 12 etwa I-förmig gestaltet ist, wie man z.B. anhand von Fig. 3 erkennen kann, also jeweils zwei Flansche 14 und einen diese miteinander verbindenden Steg 15 aufweist. Zwecks Gewichts- und Werkstoffersparnis sind die Stege 15 mit Durchbrechungen 16 (etwa wie bei einem Vierendeel-Träger) versehen.

Obwohl in Fig. 1 die Verbindungskreuze K₁, K₂ nicht zur Gänze dargestellt sind, ist anhand des rechts in Fig. 1 teilweise dargestellten Verbindungskreuzes K₂ vorstellbar, daß dieses jeweils beidendig seiner Schrägstreben 11, 12 auf den Ecken eines Vierecks angeordnete Befestigungsbereiche, und zwar Befestigungsfüße 17 aufweist. Jeder Befestigungsfuß 17 trägt endseitig eine Fußplatte 18 mit einer Stützfläche 53, welche sich auf einem Füllstück 19 abstützt, das jeweils verhältnismäßig satt in der etwa omega-förmigen Befestigungsnut 20 der jeweiligen Stromschiene 10 (s.a. Hohlprofil 10a der Fig. 4 und 5) aufgenommen ist.

Der omega-förmigen Befestigungsnut 20 diametral gegenüber weist jede schlitzrohrartige Stromschiene 10 einen Schlitz, d.h. einen Adapteraufnahmekanal 21, auf. Der Adapteraufnahmekanal 21 enthält sich axial erstreckende und einander gegenüberliegend angeordnete Isolierstoffprofile 22, welche jeweils einen Metalleiter, beispielsweise einen Kupfer-Flachleiter 23, aufnehmen. Sowohl derartige Stromschienen 10 als auch entsprechende Adapter sind beispielsweise durch die DE-PS 28 10 681 vorbekannt.

Die Befestigungsfüße 17 der Verbindungskreuze K₁ und K₂ enthalten von der Stützfläche 53 her zugängliche Innengewindeaufnahmen 24 für Befestigungsschrauben 25 auf. Wie anhand von Fig. 1 zu ersehen, durchsetzen die Befestigungsschrauben 25 den Boden 26 eines länglichen etwa U-förmigen Stahl-Verbindungsstückes 27 und auch den Boden 28 der Stromschiene 10 vom Adapteraufnahmekanal 21 her. Auf diese Weise werden die Stöße S von in Längsrichtung x aufeinanderfolgenden Stromschienen 10 zug- und druckfest aneinander befestigt, während zugleich eine feste Verbindung großer Kraftaufnahmefähigkeit zwischen den Befestigungsfüßen 17 und den omega-förmigen Befestigungsnuten 20 der Stromschienen 10 zustandekommt. Um die zug- und druckfeste Verbindung im Stoßbereich S zwischen zwei aufeinanderfolgenden Stromschienen 10 zusätzlich zu erhöhen, durchsetzen die Stahlverbindungsstücke 27 mit oberhalb ihres Bodens 26 angeordneten Nocken 29 entsprechend formgleiche Kupplungslöcher 59 innerhalb des Bodens 26. Die Kupplungslöcher 59 sind in Fig. 6 näher bezeichnet.

Die Detailanordnung gemäß Fig. 1 führt entsprechend Fig. 2 zu einem größeren rasterförmigen Zusammenhang. Und zwar bilden vertikal stehende Fachwerk-Module M₁ Stützen bzw. Säulen, welche mit Füßen 30 auf einer Aufstellebene ruhen und oberseitig über eine ebene Gelenkverbindung 31 eine rasterartige Fachwerkstruktur abtragen, bei welcher jeweils die Module M₁ größerer Querweite W₁ von Modulen M₂ geringerer Querweite W₂ durchdrungen sind. An den unteren Stromschienen 10 der Module M₁ aber auch an den unteren Stromschienen 10 der Fachwerk-Module M₂ sind Strahlerleuchten 32 angeschlossen.

Zur Versteifung der rasterartigen Fachwerkstruktur gemäß Fig. 2 können zudem - im vorliegenden Falle kreuzförmig verlaufende - Seilverspannungen 33 vorgesehen sein.

Zwischen den einzelnen portalartigen Gebilden gemäß Fig. 2, die unter anderem jeweils aus senkrecht und horizontal angeordneten Fachwerk-Modulen M₁ bestehen, können im oberen Eckbereich Distanzrohre 34 vorgesehen sein. Anstelle dieser Distanzrohre 34 ist es auch möglich, beispielsweise im oberen Drittel der aufgehend stützenartig angeordneten Fachwerk-Module M₁, also etwa an den mit 35 bezeichneten Durchdringungsstellen, Fachwerk-Module M₂ durchlaufen zu lassen, deren Verbindungskreuze K₂ sich dann allerding in einer horizontalen Ebene erstrecken würden, während die in Fig. 2 eingezeichneten kleineren Verbindungskreuze K₂ sich in einer vertikalen Ebene erstrecken.

Gemäß Fig. 2 können jeweils die Fachwerk-Module M₁ mit je vier Meter axialer Einzellänge in Axialrichtung x aufeinanderfolgen, so daß in diesem Falle die frei Spannweite (Portalweite) in Richtung x zwischen zwei gegenüberliegenden Gelenk-Auflagern 31 zwölf Meter beträgt.

Hinzugefügt werden muß noch, daß bei der Darstellung gemäß Fig. 2 aus Gründen einer Zeichnungsvereinfachung nur die rechten Portalseiten dargestellt sind.

Analog ist beim Ausführungsbeispiel gemäß Fig. 3 jur eine Portalhälfte dargestellt. Das in Fig. 3 gezeigte Portal gestattet eine größere Tragfähigkeit als die in Fig. 2 dargestellte Struktur. Beim Ausführungsbeispiel gemäß Fig. 3 sind nämlich jeweils zwei gleichartige Fachwerk-Module bzw. eine Aufeinanderfolge von mehreren miteinander verbundenen Fachwerk-Modulen M₁ über kleinere Verbindungskreuze K₂ fest miteinander verbunden. Die Verbindungskreuze K₂ sind hierbei in schrägen Ebenen angeordnet und mit ihren Befestigungsfüßen 17 an korrespondierenden Streben 12 zweier größerer benachbarter Verbindungskreuze K₁ der beiden benachbarten Fachwerk-Module M₁ an den Befestigungsstellen 36 verschraubt. Hierzu weisen die Verbindungskreuze K₁ Befestigungsbohrungen auf, wie sie etwa den mit 55 bei K₂ in Fig. 1 bezeichneten entsprechen.

Aus den Fig. 4 und 5 geht insbesondere ein plattenförmiges Verbindungsteil 37 hervor, dessen Befestigungsbereiche, von denen nur einer mit 38 gekennzeichnet ist, ebenfalls auf den vier Ecken eines Vierecks angeordnet sind. Analog zu Fig. 1 sind aus Fig. 4 durchgehende Füllstücke 19 zu ersehen, welche jeweils von Befestigungsschrauben 25 durchsetzt sind, wozu das plattenförmige Verbindungsteil 37 Innengewindeaufnahmen 39 aufweist. Damit zusätzlich noch Schub- und Zugkräfte übertragen werden können, sind in weiteren Innengewindeaufnahmen 40 Schaftschrauben 41 vorgesehen, deren Kopfbereich jeweils den Profilboden 28 der Stromschiene bzw. einer nicht elektrifizierten, also leiterlosen, Hohlprofilschiene 10a durchsetzt.

Im Unterschied zur Darstellung gemäß den Fig. 2 und 3 ist bei der Darstellung gemäß Fig. 4 eine hängende Anordnung des Fachwerk-Moduls M₁ vorgesehen, d.h. die Gelenkscheiben bzw. Gelenkaugen 42 der ebenen Gelenkverbindung 31 sind jeweils oben vorgesehen. Komplementär zum Gelenkauge 42 kann man sich eine Gelenkgabel (mit Gelenkbolzen) vorstellen, welche in nicht gezeigter Weise wandseitig eines Baukörpers befestigt ist.

Das Gelenkauge 42 weist einen Schraubbolzenfortsatz 43 auf, welcher im Innengewinde eines insgesamt mit 44 bezeichneten rohrförmigen Einsatzes gehalten ist. Der rohrförmige Einsatz 44 selbst weist jeweils in seinem oberen und unteren Bereich kulissenartige Schlitze 45, 46 auf, welche von einem Schraubbolzen 47 quer durchgriffen sind, dessen Gewindeende in einer Innengewindeaufnahme 48 des plattenförmigen Verbindungsteils 37 gehalten ist. Auf diese Weise läßt sich eine sichere Klemmverbindung des rohrförmigen Einsatzes 44 mit dem Hohlprofil 10a herstellen, wobei der Anschlag 49 außenendseitig des unteren Kulissenschlitzes 46 bei axialen Toleranzanpassungen eine Auszugssicherung darstellt.

In der Mitte des plattenförmigen Verbindungsteils 37 ist eine kastenförmige Ausnehmung bzw. Durchbrechung 50 vorgesehen, welche der Aufnahme von elektrischen Verbindungs- bzw. Steuer- und Regelteilen dienen und entsprechend Fig. 5 beidseitig mit je einem Deckel 56 geschlossen sein kann. Das plattenförmige Verbindungsteil 37 weist zudem eine Anzahl von Kabeldurchführungen 51 für Versorgungskabel 57 (Fig. 2 und 3) zur Einspeisung der Stromschiene 10 auf. Zur Einspeisung der Stromschiene 10 sind in deren Adapteraufnahmekanal 21 (s. Fig. 1) nicht dargestellte Einspeisstücke vorgesehen, wie sie beispielsweise in der DE-A-29 15 502 offenbart sind. Derartige Einspeisstücke befinden sich auch in den Bereichen der Stoßstellen S beiderseits der Stirnflächen der Stahlverbindungsstücke 27. Zur Hintereinanderschaltung zweier aufeinanderfolgender Stromschienen 10 unterschiedlicher Module M₁ bzw. M₂ sind in den Befestigungsfüßen 17 der Verbindungskreuze K₁, K₂ ebenfalls Kabeldurchführungen 52 vorgesehen, über die eine elektrische Leiterverbindung bzw. eine Überbrückung von nicht dargestellten Einspeisstücken gewährleistet ist, welche - wie erwähnt - links und rechts des jeweiligen Stahlverbindungsstückes 27 innerhalb des Adapteraufnahmekanals 21 der Stromschiene 10 angeordnet sind. In Fig. 6 ist dargestellt, wie die elektrische Hintereinanderschaltung zweier in Längsrichtung aufeinanderfolgender Stromschienen 10 geschieht. Hierbei soll die strichpunktierte und mit i bezeichnete Linie eine bzw. mehrere elektrische Leitungen symbolisieren. Die beispielsweise zu einem Kabel i zusammengefaßten elektrischen Leitungen münden jeweils links und rechts des Stahlverbindungsstückes 27 in einem elektrischen Einspeisstück (s. DE-OS 29 15 502). Das elektrische Kabel wird unterhalb des Stahlverbindungsstückes 27 durch dieses und den Boden 28 der jeweiligen Stromschiene 10 hindurch innerhalb von Kabeldurchführungen 52 geführt. Außerhalb der Stoßstelle S ist eine Verbindungsklemmen-Anordnung schematisch dargestellt und mit 60 bezeichnet.

Die Verbindungsklemmenanordnung 60 ist von einem etwa doppeltrapezförmigen Schaltgehäuse 61 umgeben, welches aus zwei einander im wesentlichen identischen Schalenhälften 62, 63 besteht, die mittels zugleich die strebenseitigen Befestigungsbohrungen 55 durchsetzender Schrauben 64 fest aneinander gehalten sind. Auf diese Weise dient das zweckmäßig aus Leichtmetalldruckguß hergestellte zweischalige Schaltgehäuse 61 zugleich einer etwa knotenblechartigen Versteifung des Stoßstellenbereichs S. Über nicht dargestellte Anschlußkabel, die durch Öffnungen 68 des Schaltgehäuses 61 nach außen und sodann z.B. durch eine Durchführung 51 zum Schaltgehäuse 50 eines Verbindungsteiles 37 verlaufen können, kann die Stromversorgung bewerkstelligt werden. Die erfindungsgemäßen Anordnungen gestatten jedenfalls zunächst den strukturellen Aufbau und anschließend mit einem Minimum an Arbeit die elektrische Durchschaltung des Systems.

Aus Fig. 6 ist auch zu ersehen, wie zwei Fachwerk-Module M₂ im Bereich der Stoßstelle S aneinander und an einem Modul M₁ befestigt sind. Und zwar durchsetzt ein Innensechskant-Schraubbolzen 65 vom Adapteraufnahmekanal 21 her der unteren Stromschiene 10 des größeren Fachwerk-Moduls M₁ nacheinander folgende Bauteile: Eine an die Unterfläche des Stromschienenbodens 28 formlich angepaßte Unterlegscheibe 66, den Boden 28 selbst, sodann das Füllstück 19, durchsetzt schließlich den Adapteraufnahme-Kanal 21 der unteren Stromschiene 10 des kleineren Fachwerkmoduls M₂ und ist sodann in einer Gewindebohrung 67 des Stahlverbindungsstückes 27 gehalten.

Anstelle der in den Fig. 1 und 3 dargestellten Flügel-Stromschienen 10 mit etwa rechteckigem Querschnitt können selbstverständlich auch Stromschienen verwendet werden, die einen im wesentlichen runden Querschnitt besitzen, wie in der DE-OS 29 15 502 dargestellt. Des weiteren ist es grundsätzlich möglich, daß die Stromschienen 10 selbst oder die Leerprofile 10a bei entsprechender Dimensionierung Lichtquellen aufnehmen, also allgemein als Lampenträger bzw. als Leuchten dienen können. Auch ist es möglich, die Schlitze der Hohlprofile 10, 10a, z.B. den Adapteraufnahmekanal 21, an gewünschten Stellen mittels eines Kunststoff- oder Metallprofils abzudecken bzw. zu kaschieren, falls dieses aus optischen oder aus anderen Gründen zweckmäßig erscheint.

Aus Fig. 5 ist zu ersehen, daß der grundsätzliche Aufbau eines plattenförmigen Verbindungsteils 37 dem eines großen bzw. kleinen Verbindungskreuzes K₁, K₂ ähnelt. Auch das plattenförmige Verbindungsteil 37 ist ein LeichtmetallDruckgußteil; analog zu den Verbindungskreuzen K₁, K₂ (s. Fig. 1 und 3) sind der Profilsteg mit 15 und die Profilflansche mit 14 bezeichnet.

Ergänzend bleibt noch zu erwähnen, daß auch mehrere portalartig aufeinanderfolgende kastenartige Gebilde M₁, M₂, K₂ gemäß Fig. 3 von Fachwerk-Modulen M₂ quer durchdrungen sein können.

Auch können zur Sicherung der Querweite W₁ zwischen kastenartigen Gebilden gemäß Fig. 3 Spreizen 58 verschraubt sein, welche die Distanz zwischen gegenüberliegenden Befestigungsfüßen 17 unterschiedlicher Schrägstreben 11, 12 sowohl zug- als auch druckfest stabilisieren.

## Patentansprüche

1. Fachwerkartige Stromschienen-Anordnung vornehmlich für Beleuchtungszwecke, mit mindestens einem Fachwerk-Modul (M₁, M₂), das ein Hohlprofilpaar, bestehend aus zwei schlitzrohrartigen Hohlprofilen (10; 10a), aufweist, von denen mindestens eines als Stromschiene (10; 10a) ausgebildet ist, wobei die beiden Hohlprofile (10; 10a) an mindestens zwei im Axialabstand voneinander angeordneten Stellen im Parallelabstand voneinander distanziert sind, wobei jedes Hohlprofil (10; 10a) an seiner der axialen Schlitzöffnung (21) diametral gegenüberliegenden Außenseite eine axiale Befestigungsnut (20) aufweist, wobei die axialen Befestigungsnuten (20) der beiden Hohlprofile (10; 10a) einander zugekehrt sind und wobei zur Distanzierung im Parallelabstand voneinander jeweils ein sich im wesentlichen in einer Ebene erstreckendes starres Verbindungsteil (K₁, K₂, 37) vorhanden ist, welches im Viereck angeordnete Befestigungsbereiche (17; 38) aufweist, von denen je zwei in derselben hohlprofilseitigen Befestigungsnut (20) lösbar befestigt sind.

2. Fachwerkartige Stromschienenanordnung nach Anspruch 1, dadurch gekennzeichnet, daß das Verbindungsteil (37) plattenartig ausgebildet ist.

3. Fachwerkartige Stromschienenanordnung nach Anspruch 2, dadurch gekennzeichnet, daß das plattenartige Verbindungsteil (37) eine rechteckige Außenkontur aufweist.

4. Fachwerkartige Stromschienenanordnung nach Anspruch 2 oder nach Anspruch 3, dadurch gekennzeichnet, daß das plattenartige Verbindungsteil (37) ein Gußteil, insbesondere ein Leichtmetall-Druckgußteil, ist.

5. Fachwerkartige Stromschienenanordnung nach einem der Ansprüche 2 bis 4, dadurch gekennzeichnet, daß das plattenartige Verbindungsteil (37) an seinen beiden je einer hohlprofilseitigen Befestigungsnut (20) zugewandten Schmalflächen mit Innengewindeaufnahmen (40, 48) versehen ist, welche in die benachbarte hohlprofilseitige Befestigungsnut (20) eingreifende Kupplungs- oder Zentrierelemente (41) und den Hohlprofil-Boden (28) durchsetzende Befestigungsschrauben (25) aufnehmen.

6. Fachwerkartige Stromschienenanordnung nach einem der Ansprüche 2 bis 5, dadurch gekennzeichnet, daß das plattenartige Verbindungsteil (37) eine etwa mittig angeordnete kastenartige Aufnahme (50) für elektrische Zuleitungen, Abzweig-, Steuer- und Regelelemente od. dgl. aufweist.

7. Fachwerkartige Stromschienenanordnung nach Anspruch 6, dadurch gekennzeichnet, daß von allen Schmalflächen des plattenartigen Verbindungsteils her insbesondere der Aufnahme von elektrischen Versorgungskabeln dienende Durchführungen (51) in die kastenförmige Aufnahme (50) hineingeführt sind.

8. Fachwerkartige Stromschienenanordnung nach einem der Ansprüche 1 bis 7, dadurch gekennzeichnet, daß das Verbindungsteil ein Verbindungskreuz (K₁, K₂) darstellt, welches aus zwei sich etwa nach Art eines Andreaskreuzes zueinander erstreckenden in ihrem jeweils mittleren Bereich (13) starr miteinander verbundenen Schrägstreben (11, 12) besteht, deren Endbereiche Befestigungsfüße (17) bilden, die jeweils eine sich der benachbarten hohlprofilseitigen Befestigungsnut (20) zugewandte Stützfläche (53) aufweisen.

9. Fachwerkartige Stromschienenanordnung nach Anspruch 8, dadurch gekennzeichnet, daß beide Schrägstreben (11, 12) einstückig (bei 13) miteinander verbunden sind, insbesondere ein einstückiges Leichtmetall-Druckgußteil bilden.

10. Fachwerkartige Stromschienenanordnung nach Anspruch 9, dadurch gekennzeichnet, daß beide Schrägstreben (11, 12) in derselben Ebene angeordnet sind.

11. Fachwerkartige Stromschienenanordnung nach einem der Ansprüche 8 bis 10, dadurch gekennzeichnet, daß jede Schrägstrebe einen im wesentlichen I-förmigen Profilquerschnitt aufweist, dessen zwischen zwei Flanschen (14) angeordneter Steg (15) sich in der Ebene des Verbindungskreuzes (K₁, K₂) erstreckt.

12. Fachwerkartige Stromschienenanordnung nach einem der Ansprüche 8 bis 11, dadurch gekennzeichnet, daß die Stützfläche (53) eines jeden Befestigungsfußes von einer jeweils an diesem endseitig angeordneten Fußplatte (18) gebildet ist, welche von mindestens zwei in den Befestigungsfuß (17) hineinreichenden Innengewinde-Befestigungsaufnahmen (24) orthogonal durchsetzt ist.

13. Fachwerkartige Stromschienenanordnung nach Anspruch 12, dadurch gekennzeichnet, daß benachbart den InnengewindeBefestigungsbohrungen (24) eine den Befestigungsfuß (17) und die Fußplatte (18) durchsetzende Durchgangsöffnung (52) für eine Kabeleinspeisung vorgesehen ist.

14. Fachwerkartige Stromschienenanordnung nach einem der Ansprüche 1 bis 13, gekennzeichnet durch Verbindungsteile unterschiedlicher - insbesondere zweier - Querweiten (W₁, W₂) zwischen den schlitzrohrartigen Hohlprofilen je eines Hohlprofilpaares (10, 10; 10, 10a).

15. Fachwerkartige Stromschienenanordnung nach einem der Ansprüche 1 bis 14, dadurch gekennzeichnet, daß zur Bildung einer rasterartigen Struktur mindestens ein Fachwerk-Modul (M₂) Verbindungsteile (K₂) geringerer unter sich jedoch gleicher Querweite (W₂) aufweist und mindestens ein anderes Fachwerk-Modul (M₁) quer durchdringt, welches Verbindungsteile (K₁) größerer unter sich jedoch gleicher Querweite (W₁) aufweist (Fig. 1 und 2).

16. Fachwerkartige Stromschienenanordnung nach Anspruch 15, dadurch gekennzeichnet, daß sich die Fachwerk-Module (M₁, M₂) unterschiedlicher Querweiten rechtwinklig durchdringen.

17. Fachwerkartige Stromschienenanordnung nach Anspruch 15 oder nach Anspruch 16, dadurch gekennzeichnet, daß die einander durchdringenden Fachwerk-Module (M₁, M₂) an ihren Durchdringungsstellen aneinander befestigt sind.

18. Fachwerkartige Stromschienenanordnung nach einem der Ansprüche 1 bis 17, dadurch gekennzeichnet, daß zur Bildung einer kastenartigen Struktur mindestens zwei im Parallelabstand voneinander befindliche Fachwerk-Module (M₁, M₂) mittels unter sich gleichbemessener Verbindungsteile (K₂) insbesondere der geringeren Querweite (W₂) aneinander befestigt sind (Fig. 3).

19. Fachwerkartige Stromschienenanordnung nach Anspruch 18, dadurch gekennzeichnet, daß zur Bildung der kastenartigen Struktur jeweils ein Verbindungskreuz (K₂) geringerer Querweite (W₂) mit seinen Befestigungsfüßen (17) an einander parallelen korrespondieren Schrägstreben (12) zweier gegenüberliegender Verbindungskreuze (K₁) größerer Querweite (W₁) zweier benachbarter Fachwerk-Module (M₁) befestigt ist (Fig. 3).

20. Fachwerkartige Stromschienenanordnung nach einem der Ansprüche 1 bis 19, dadurch gekennzeichnet, daß sowohl zur Verbindung von Fachwerk-Modulen (M₁, M₂) untereinander als auch zur Verbindung von Fachwerk-Modulen (M₁, M₂) mit äußeren Auflager- oder Widerlagerstellen Befestigungsteile (27; 31, 42, 44) vorgesehen sind, welche in die endseitigen Hohlbereiche der Hohlprofile (10, 10a) einsteckbar - und dort gegebenenfalls in Axialrichtung (x) justierbar - befestigbar sind.

## Claims

1. A framework-like busbar arrangement, mainly for lighting purposes, comprising at least one framework module (M₁, M₂) comprising a pair of hollow section members, consisting of two slotted tube-like hollow section members (10; 10a) at least one (10; 10a) being a busbar and the two hollow section members (10; 10a) being held parallel and spaced apart at at least two axially separated places, each hollow section member (10; 10a) being formed with an axial securing groove (20) on its outer side diametrically opposite the axial slot opening (21), the axial securing grooves (20) in the two hollow section members (10; 10a) facing one another, and a rigid connecting part (K₁, K₂, 37) extending substantially in a plane being provided for holding apart each pair of parallel section members, the connecting part having securing regions (17; 38) arranged in a square, each pair of securing means being releasably secured in the same securing groove (20) on the side of the hollow section member.

2. A frame-like busbar arrangement according to claim 1, characterised in that the connecting part (37) is plate-like.

3. A frame-like busbar arrangement according to claim 2, characterised in that the plate-like connecting part (37) has a rectangular outer contour.

4. A frame-like busbar arrangement according to claim 2 or claim 3, characterised in that the plate-like connecting part (37) is a casting, more particularly a light-metal die casting.

5. A frame-like busbar arrangement according to any of claims 2 to 4, characterised in that the plate-like connecting part (37) is formed with internal threaded recesses (40, 48) on its two narrow sides each facing a securing groove (20) on the side of the hollow section member, the recesses receiving coupling or centring elements (41) engaging the adjacent securing groove (20) on the side of the hollow section member, and also receiving securing screws (25) which extend through the base (28) of the hollow section member.

6. A frame-like busbar arrangement according to any of claims 2 to 5, characterised in that the plate-like connecting part (37) has an approximately central box-like holder (50) for electric leads and for branching, control and feedback elements or the like.

7. A frame-like busbar arrangement according to claim 6, characterised in that bushings (51), more particularly for receiving electric supply cables, are inserted into the box-like holder (50) from all narrow surfaces of the plate-like connecting part.

8. A frame-like busbar arrangement according to any of claims 1 to 7, characterised in that the connecting part is a cross (K₁, K₂) comprising two sloping struts (11, 12) rigidly connected in their central region (13) like a St. Andrew's cross, the end regions of the struts forming securing feet (17) each having a supporting surface (53) facing the adjacent securing groove (20) on the side of the hollow section member.

9. A frame-like busbar arrangement according to claim 8, characterised in that the two sloping struts (11, 12) are interconnected in one piece (at 13) and more particularly form a one-piece light-metal die casting.

10. A frame-like busbar arrangement according to claim 9, characterised in that the two struts (11, 12) are disposed in the same plane.

11. A frame-like busbar arrangement according to any of claims 8 to 10, characterised in that each strut has a substantially I-shaped cross-section, comprising a web (15) disposed between two flanges (14) and extending in the plane of the connecting cross (K₁, K₂).

12. A frame-like busbar arrangement according to any of claims 8 to 11, characterised in that the supporting surface (53) of each securing foot is formed by a foot-plate (18) disposed at the end thereof and through which at least two internally threaded securing recesses (24) extend at right angles into the securing foot (17).

13. A frame-like busbar arrangement according to claim 12, characterised in that a through opening (52) for a cable lead-in extends through the securing foot (17) and the foot-plate (18) near the internally threaded securing bores (24).

14. A frame-like busbar arrangement according to any of claims 1 to 13, characterised by connecting parts having varying - more particularly two - transverse widths (W₁, W₂) between each pair of slotted tube-like hollow section members (10, 10; 10, 10a).

15. A frame-like busbar arrangement according to any of claims 1 to 14, characterised in that for the purpose of forming a grid structure, at least one framework module (M₂) has connecting parts (K₂) having a smaller but equal transverse width (W₂) and extends transversely to at least one other framework module (M₁), which has connecting parts (K₁) having a greater but equal transverse width (W₁) (Figs. 1 and 2).

16. A frame-like busbar arrangement according to claim 15, characterised in that the framework modules (M₁, M₂) of different width extend through one another at right angles.

17. A frame-like busbar arrangement according to claim 15 or claim 16, characterised in that the framework modules (M₁, M₂) extending through one another are secured to one another at the places where they extend through.

18. A frame-like busbar arrangement according to any of claims 1 to 17, characterised in that, for the purpose of forming a box-like structure, at least two framework modules (M₁, M₂) parallel and spaced apart from one another are secured to one another by equal-sized connecting parts (K₂), more particularly having the smaller width (W₂)(Fig. 3).

19. A frame-like busbar arrangement according to claim 18, characterised in that in order to form the box-like structure, each connecting cross (K₂) having the smaller width (W₂) is secured via its feet (17) to corresponding sloping struts (12), parallel to one another, of two opposite connecting crosses (K₁) of greater width (W₁) belonging to two adjacent framework modules (M₁) (Fig. 3).

20. A frame-like busbar arrangement according to any of claim 1 to 19, characterised in that for the purpose of connecting framework modules (M₁, M₂) to one another and for connecting framework modules (M₁, M₂) to external bearings or abutments, securing parts (27; 31, 42, 44) are provided and can be inserted into the hollow regions at the ends of the hollow section members (10, 10a) and secured there, optionally adjustably in the axial direction (x).

## Revendications

1. Agencement de barres conductrices en treillis, à des fins d'éclairage, avec au moins un module en treillis (M₁, M₂), présentant une paire de profilés creux, composée de profilés creux (10; 10a) analogues à des tubes fendus, dont l'un au moins est réalisé sous forme de barre conductrice (10; 10a), les deux profilés creux (10, 10a) étant espacés l'un de l'autre en suivant une orientation parallèle, en au moins deux points disposés à distance l'un de l'autre axialement, chaque profilé creux (10; 10a) présentant, sur sa face extérieure située diamétralement à l'opposé de l'ouverture de fente (21) axiale, une rainure de fixation (20) axiale, les rainures axiales (20) de fixation des deux profilés creux (10; 10a) étant tournées l'une vers l'autre et chaque fois une partie de liaison (k₁, k₂, 37) rigide, s'étendant sensiblement dans un plan, étant mise en oeuvre pour produire un espacement mutuel dans une orientation parallèle, cette partie de liaison présentant des zones de fixation (17; 38) disposées en tétragones, dont chaque fois deux sont fixées amovibles dans la même rainure de fixation (20), du côté du profilé creux.

2. Agencement de barres conductrices en treillis selon la revendication 1,
caractérisé en ce que la partie de liaison (37) est réalisée sous forme de plaque.

3. Agencement de barres conductrices en treillis selon la revendication 2,
caractérisé en ce que la partie de liaison (37) en forme de plaque présente un contour extérieur rectangulaire.

4. Agencement de barres conductrices en treillis selon la revendication 2 ou la revendication 3,
caractérisé en ce que la partie de liaison (37) en forme de plaque est une pièce moulée, en particulier une pièce moulée sous pression en un métal léger.

5. Agencement de barres conductrices en treillis selon l'une des revendications 2 à 4,
caractérisé en ce que la partie de liaison (37) en forme de plaque est pourvue, sur ses deux faces étroites tournées chacune vers une rainure de fixation (20) située du côté du profilé creux, de logements taraudés (40, 48) recevant des éléments de couplage ou de centrage (41) s'engageant dans la rainure de fixation (20) voisine située du côté du profilé creux et recevant les vis de fixation (25) traversant le fond (28) du profilé creux.

6. Agencement de barres conductrices en treillis selon l'une des revendications 2 à 5,
caractérisé en ce que la partie de liaison (37) en forme de plaque présente un logement (50) en forme de caisson disposé à peu près au centre, pour des alimentations, des ramifications, des éléments de commande et de régulation ou analogues, de nature électrique.

7. Agencement de barres conductrices en treillis selon la revendication 6,
caractérisé en ce que des passages (51), servant en particulier à loger des câbles d'alimentation électriques, sont introduits dans le logement (50) en forme de caisson depuis toutes les petites surfaces de la partie de liaison sous forme de plaque.

8. Agencement de barres conductrices en treillis selon l'une des revendications 1 à 7,
caractérise en ce que la partie de liaison constitue une croix de liaison (K₁, K₂) composée de deux jambes diagonales (11, 12) reliées rigidement entre elles dans leur zone (13) chaque fois centrale s'étendant un peu à la façon d'une croix de saint André, dont les zones d'extrémité constituent des pieds de fixation (17) présentant chacun une face d'appui (53) tournée vers la rainure de fixation (20) voisine, située du côté du profilé creux.

9. Agencement de barres conductrices en treillis selon la revendication 8,
caractérisé en ce que les deux jambes en diagonale (11, 12) sont reliées ensemble d'un seul tenant (en 13), en particulier forment une pièce moulée sous pression en métal léger monobloc.

10. Agencement de barres conductrices en treillis selon la revendication 9,
caractérisé en ce que les deux jambes en diagonale (11, 12) sont disposées dans le même plan.

11. Agencement de barres conductrices en treillis selon l'une des revendications 8 à 10,
caractérisé en ce que chaque jambe en diagonale présente un profil à section transversale sensiblement en I, dont l'âme (15), disposée entre deux rebords (14), s'étend dans le plan de la croix de liaison (K₁, K₂).

12. Agencement de barres conductrices en treillis selon l'une des revendications 8 à 11,
caractérisé en ce que la surface d'appui (53) de chaque pied de fixation est formée par une plaque de pied (18) disposée chaque fois sur celui-ci, côté extrémité, et traversée orthogonalement par au moins deux logements de fixation (24) taraudés, passant dans le pied de fixation (17).

13. Agencement de barres conductrices en treillis selon la revendication 12,
caractérisé en ce qu' une ouverture de passage (52) traversant le pied de fixation (17) et la plaque de pied (18) est prévue, au voisinage des perçages de fixation (24) taraudés, pour une alimentation par câble.

14. Agencement de barres conductrices en treillis selon l'une des revendications 1 à 13,
caractérisé par des parties de liaison présentant des portées transversales (W₁, W₂), différentes - en particulier deux portées différentes - entre les profilés creux en forme de tubes fendus de chaque paire de profilée creux (10, 10; 10, 10a).

15. Agencement de barres conductrices en treillis selon l'une des revendications 1 à 14,
caractérisé en ce que, pour former une structure tramée, au moins un module en treillis (M₂) présente des parties de liaison (K₂) de portées transversales (W₂) plus petites, mais cependant identiques, et traverse au moins un autre module en treillis (M₁), qui présente des parties de liaison (K₁) de portées transversales (W₁) plus grandes, mais cependant identiques (figures 1 et 2)

16. Agencement de barres conductrices en treillis selon la revendication 15,
caractérisé en ce que les modules en treillis (M₁, M₂) à portées transversales différentess se traversent à angle droit.

17. Agencement de barres conductrices en treillis selon la revendication 15 ou la revendication 16,
caractérisé en ce que les modules en treillis (M₁, M₂) se traversant les uns des autres sont fixés les uns au autres à leurs points de pénétration.

18. Agencement de barres conductrices en treillis selon l'une des revendications 1 à 17,
caractérisé en ce que, pour former une structure en caisson, au moins deux modules en treillis (M₁, M₂) se trouvant à distance l'un de l'autre, parallèlement, sont fixés l'un à l'autre au moyen de parties de liaison (K₂) de mêmes dimensions, en particulier de celle de moindre portée transversale (W₂).

19. Agencement de barres conductrices en treillis selon la revendication 18,
caractérisé en ce que, pour former la structure en caisson, on fixe chaque fois une croix de liaison (K₂) de moindre portée transversale (W₂) à l'aide de ses pieds de fixation (17) sur des jambes en diagonale (12) correspondantes, parallèles entre elles, de deux croix de liaison (K₁) opposées, de plus grandes portées transversales (W₁), de deux modules en treillis (M₁) voisins (figure 3).

20. Agencement de barres conductrices en treillis selon l'une des revendications 1 à 19,
caractérisé en ce qu'aussi bien pour assurer la liaison entre eux des modules en treillis (M₁, M₂) que pour assurer également la liaison de modules en treillis (M₁, M₂) avec des points de pose ou des points de contre-appui extérieurs, sont prévues des parties de fixation (27; 31, 42, 44) susceptibles d'être enfichées dans les zones creuses d'extrémité des profilés creux (10, 10a) et étant susceptibles d'être fixées - tout en y étant le cas échéant ajustables en direction axiale (x).
